# EUROPÄISCHE PATENTSCHRIFT

(11) **EP 1 362 153 B1**
(45) Veröffentlichungstag und Bekanntmachung des Hinweises auf die Patenterteilung: **18.08.2004**
(21) Anmeldenummer: 02782424.2
(22) Anmeldetag: 24.04.2002
(51) Int. Cl.: E05B 27/00, E05B 19/00

(54) **PROFILSYSTEM ZUR QUERSCHNITTSAUSBILDUNG VON FLACHSCHLÜSSELN SOWIE VON SCHLÜSSELKANÄLEN**
PROFILE SYSTEM FOR FORMING THE CROSS-SECTION OF FLAT KEYS AND OF KEY CHANNELS
SYSTEME PROFILE POUR LA FORMATION DE LA SECTION TRANSVERSALE DE CLES PLATES AINSI QUE DE CANAUX DE CLE

(30) Priorität: 04.07.2001 AT 5332001
(43) Veröffentlichungstag der Anmeldung: 19.11.2003
(73) Patentinhaber: Kaba Gege GmbH, 3130 Herzogenburg (AT)
(72) Erfinder: LUEF, Heinz, A-3133 Traismauer (AT); KORNHOFER, Markus, A-3451 Atzelsdorf (AT)
(74) Vertreter: Müllner, Erwin, Dr.
(86) Internationale Anmeldenummer: PCT/AT2002/000124
(87) Internationale Veröffentlichungsnummer: WO 2003/004806

(56) Entgegenhaltungen:
- EP-A- 0 616 100
- DE-A- 3 136 314
- DE-A- 19 829 521
- US-A- 4 325 241
- US-A- 5 809 816

## Beschreibung

### TECHNISCHE GEBIET

Die Erfindung betrifft ein Profilsystem zur Querschnittsausbildung von Flachschlüsseln mit im Wesentlichen ebenen und annähernd parallelen Flachseiten sowie von korrespondierenden Schlüsselkanälen in Schließzylindern, insbesondere für den Aufbau von Schließanlagen, mit Rippen bzw. Nuten an den Flachseiten des Schlüsselbartes bzw. des Schlüsselkanals, die als Variationsprofilelemente und als Führungsprofilelemente vorgesehen sind. Die Erfindung betrifft ferner einen Flachschlüssel im Rahmen dieses Profilsystems.

Der Schutz des Lebens, der Privatsphäre und des Eigentums stehen an höchster Stelle. Daher kommt einem Schloss und einem Schlüssel eine besondere Bedeutung zu. Bei Schließanlagen werden Zutrittsbereiche definiert und durch die Zuordnung jedes Anlagenschlüssels zu einem oder zu mehreren Schlössern realisiert. Diese Zuordnung bzw. der Ausschluss von Schlüssel und Schloss hinsichtlich der Sperrfunktion wird bei Schließanlagen auf der Basis von Schließzylindern mit Flachschlüsseln durch das Querschnittsprofil der Schlüssel und den Querschnitt des Schlüsselkanals erreicht. Nur dann, wenn die Kontur eines Schlüsselkanalquerschnitts einem Flachschlüsselquerschnitt genau entspricht oder diesen einhüllt, dann passt der Schlüssel in das Schloss. Sobald die Kontur des Flachschlüsselquerschnitts jene des Schlüsselkanalquerschnitts schneidet, hat der Schlüssel bezüglich des vorgenannten Schließzylinders keine Sperrberechtigung.

Natürlich gilt diese Zuordnung zwischen Schlüssel und Schließzylinder über das Profil - also den Querschnitt von Schlüssel, insbesondere Flachschlüssel und Schlüsselkanal des Schließzylinders - auch für den Einzelzylinder und den Einzelschlüssel, der nicht unmittelbar Teil einer Schließanlage ist.

Dem Sicherheitsbedürfnis entspricht es, wenn ein Schlüssel nicht ohne weiteres kopiert werden kann. Über Sicherungsscheine und strenge Identitätskontrollen kann ein Ersatzschlüssel beim Originalhersteller vom Berechtigten beschafft werden. Sofern Schlüsselrohlinge im Handel erhältlich sind, könnte ein Schlüsseldienst mit einer Kopierfräseinrichtung durch Herstellen einer Zahnung an der Schlüsselbrust einen Ersatzschlüssel problemlos herstellen. Sofern eine Kopierfräseinrichtung darüber hinaus im Stande ist, auch ein Querschnittsprofil an den Flachseiten eines Originalschlüssels abzutasten und entsprechende Fräswerkzeuge vorhanden sind, kann ein Ersatzschlüssel auch aus einem Metallplättchen spanabhebend herausgearbeitet werden. Wenn also bisher durch Beschränkung der freien Zugänglichkeit auf dem Markt die Herstellung von Ersatzschlüsseln für gesperrte Schlüsselprofile mangels eines entsprechenden Rohlings nicht möglich war, so sind heute bereits die technischen Möglichkeiten für Schlüsseldienste vorhanden, Kopien eines Schlüssels sowohl hinsichtlich der Zahnung als auch hinsichtlich des Profils anzufertigen. Das Abtasten eines Schlüsselprofils erfolgt mechanisch oder optisch von der Seite. Dem Ergebnis dieser seitlichen Abtastung folgt das Einstechen bzw. der Vorschub eines oder mehrerer Fräser zur Herstellung von U-förmigen, V-förmigen oder rechteckförmigen Nuten. Durch Schrägstellen des Schlüsselrohlings können Nuten auch schräg zur Mittellinie des Profilquerschnitts, z.B. als hinterschnittene Nuten, hergestellt werden.

### STAND DER TECHNIK

Aus der DE 31 36 314 A1 ist ein Schlüssel bekannt, der seitlich über gedachte Seitenlinien eines fiktiven zentralen Querschnitts hinausgehende, weit ausladende Rippen aufweist, sodass dieser Schlüssel nicht über ebene und annähernd parallele Flachseiten verfügt. Diese ausladenden Rippen tragen in Bewegungsrichtung der Kernstifte eingeschnittene Nuten. Wenn man die ausladenden Rippen im Schlüssel wegfeilt, dann kann man den Schlüssel ohne weiteres in den Schlüsselkanal einschieben und allenfalls sogar sperren. Ein Schlüsselprofil sollte so gestaltet sein, dass ein Umarbeiten durch Flachschleifen nicht zum Erfolg führt.

### OFFENBARUNG DER ERFINDUNG

Die Erfindung zielt darauf ab, ein Profilsystem zur Querschnittsausbildung von Flachschlüsseln mit im Wesentlichen ebenen und annähernd parallelen Flachseiten sowie von korrespondierenden Schlüsselkanälen in Schließzylindern so auszubilden, dass ein Herausarbeiten des Profils in einem Arbeitsvorgang mit einer modernen Schlüsselprofilfräseinrichtung, wie sie bei Schlüsseldiensten zum Einsatz kommen könnte, nicht möglich ist. Dies wird bei Flachschlüsseln mit im Wesentlichen ebenen und annähernd parallelen Flachseiten sowie korrespondierenden Schlüsselkanälen dadurch erreicht, dass von mindestens einer Nut, insbesondere des Führungsprofils, mindestens eine weitere Nut als Abzweignut oder Abzweigrippe ausgeht und dass die Einstechrichtungen von Nut und Abzweignut unterschiedlich sind und beispielsweise um 60° divergieren. Durch das seitliche Abtasten der Profilnuten eines Originalschlüssels wird die Abzweignut nicht oder nur unvollständig erfasst. Sie müsste durch Umspannen des Rohlings und neuerliches Abtasten des Originals hergestellt werden. Das Umspannen für eine zur ursprünglichen Einstechrichtung einer Profilnut abweichende Winkelstellung der Mittellinie der Profilnut führt unweigerlich zu seitlichen Verschiebungen, sodass eine Abzweignut bzw. eine seitlich von einer Nut ausgehende weitere Nut weder maß- und funktionsgerecht noch kostengünstig herstellbar ist. Dies ist in der Praxis nur in der Schlossfabrik möglich, die über Profilräummaschinen sowie über große Fräszentren verfügt, wobei Umspannfehler nicht auftreten, da fehlerverursachende separate Arbeitsgänge mit neuerlichem Vermessen einer Ausgangsposition nicht erforderlich sind.

Die Herstellung von Abzweignuten, die vom Inneren einer von einer Schlüsselflachseite eingestochenen Nut ausgehen, ist ebenso schwierig, wie die darauf abgestimmte Herstellung des Schlüsselkanalprofils im Schließzylinder. Es ist vorteilhaft, wenn die Abzweignut bzw. Abzweignuten von einer Seitenflanke bzw. den Seitenflanken der Nut im Abstand zum Nutengrund ausgehen. Es ergibt sich dadurch eine deutliche Gabelung der Nuten in zwei oder mehr Richtungen, die kaum nachgearbeitet werden kann. Im Hinblick auf eine Garantie, dass diese Abzweignut oder Abzweignuten jedenfalls auch bei Schließanlagen aus Sicherheitsgründen stets (also auch beim untergeordnetsten Schlüssel) vorhanden sein sollen, ist es zweckmäßig, wenn Nut und Abzweignut bzw. Rippe und Abzweigrippe als Führungsprofilelemente vorgesehen sind. Das Führungsprofil ist innerhalb einer Schließanlage bei jedem Schlüssel ausgebildet, sodass somit die angestrebte Sicherheit jedenfalls gegeben ist. Dabei ist es vorteilhaft, wenn die Führungsprofilelemente als von beiden Schlüsselflachseiten bzw. Schlüsselkanalseitenwänden einander entgegengerichtete überlappende Profilelemente mit mindestens einer Abzweignut an einer Nut bzw. Abzweigrippe an einer Rippe des Führungsprofils vorgesehen sind. Wenn man versuchen wollte, ein gewissermaßen übergeordnetes Profil durch Ausschleifen der Abzweignut herzustellen, dann würde dies infolge Vergrößerung der Nut eine Schwächung des gesamten Querschnitts und in den meisten Fällen auch das Auseinanderfallen des Querschnitts bewirken. Es sind somit der Herstellung eines Ersatzschlüssels mit den gebräuchlichen Mitteln Grenzen gesetzt, die ein unlauteres Schlüsselkopieren ausschließen. Zu beachten ist, dass die Herstellung eines dem Original nicht entsprechenden Schlüssels als strafrechtlich verfolgbare Herstellung eines Einbruchswerkzeuges anzusehen ist und dass durch einen solchen Schlüssel in wettbewerbswidriger Weise die Schließanlage entwertet wird. Es ist herstellungstechnisch bzw. aus Sicherheitsgründen zweckmäßig, wenn die Einstichbreite der Abzweignut bzw. -nuten etwa ein Drittel der Länge der Flanke bzw. des Nutengrundes der Nut beträgt, von welcher die Abzweignut ausgeht. Ein Flachschlüssel mit im Wesentlichen ebenen und annähernd parallelen Flachseiten und mit in diese einschneidenden Nuten ist dadurch gekennzeichnet, dass von mindestens einer Nut, insbesondere von einander entgegengerichteten überlappenden Nuten vorzugsweise im Mittelbereich des Schlüsselbartquerschnittes, eine weitere Nut als Abzweignut ausgeht und dass die Einstechrichtungen von Nut und Abzweignut unterschiedlich sind und beispielsweise um 60° divergieren. Dieser Flachschlüssel kann ein Anlagenschlüssel oder auch ein Einzelschlüssel sein. Insbesondere ist es zweckmäßig, wenn die Abzweignut bzw. Abzweignuten von einer Seitenflanke bzw. den Seitenflanken der Nut im Flachschlüssel im Abstand zum Nutengrund ausgehen. Ein solcher Schlüssel ist besonders schwer herzustellen und schwächt durch die Abzweignut die Festigkeit des Schlüssels viel weniger als eine allenfalls tiefer liegende Nut im Bereich des Nutengrundes der Hauptnut.

### KURZE BESCHREIBUNG DER ZEICHNUNGEN

Ausführungsbeispiele zum Erfindungsgegenstand sind in den Zeichnungen dargestellt. Fig. 1 bis 4 zeigen Schlüsselquerschnitte, Fig. 5 einen Schlüsselkanalquerschnitt.

### BESTE AUSFÜHRUNGSFORM DER ERFINDUNG

Ein Schlüssel 1 einer Schließanlage weist im Querschnitt des Schlüsselbartes etwa in seiner Längsmitte ein überlapptes Führungsprofil mit Nuten 2, 3 auf, die jeweils die Profilmittellinie überragen. Eine solche Ausführung erfüllt die Aufgabe eines Führungsprofils, also der Positionierung des Schlüssels im Schlüsselkanal und deckt die Kernstifte kopfseitig ab, dient also der Abtastsicherheit des Schließzylinders. Von einer Seitenflanke der Nut 2 geht eine Abzweignut 4 als Dreiecknut aus. Die Einstechrichtung (Pfeil 5) zur Herstellung der Nut 2 und die Einstechrichtung (Pfeil 6) der Abzweignut 4 sind unterschiedlich. Somit sind zwei Arbeitsgänge und ein Umspannen des Rohlings für die geänderte Bearbeitungsrichtung erforderlich.

Fig. 2 zeigt einen Schlüssel 7 und zusätzlich in der Nut 3 desselben eine rechteckige Abzweignut 8. In Fig. 5 ist der korrespondierende Schlüsselkanal 9 dargestellt: Dieser weist Rippen 2' und 3' und Abzweigrippen 4' und 8' auf. Ein Schlüssel gemäß Fig. 1 könnte infolge fehlender Abzweignut 8 in den Schlüsselkanal 9 nicht eingeschoben werden.

Wenn einem Schlüsseldienst ein Originalschlüssel 7 gemäß Fig. 2 zur Herstellung eines Ersatzschlüssels vorliegen würde, dann könnten bloß die Nuten 2 und 3 in der einen Einstechrichtung ausgebildet werden. Wollte man versuchen, durch tieferes Einstechen die Nuten 2 und 3 so auszubilden, dass sie die Abzweignuten 4 und 8 mit umfassen, dann würde der Schlüssel 7 auseinanderbrechen. Die Konturen eines tieferen Einstechens sind in Fig. 2 strichliert dargestellt.

In Fig. 3 ist ein Schlüssel 10 wiedergegeben, der über ein Führungsprofil gemäß Fig. 1 mit den Nuten 2 und 3 und der Abzweignut 4 hinausgehend noch die Nuten 11, 12 und 13, 13' sowie 14, 14' als Variationsprofil ausgestattet ist. In der Nut 11 ist ein Beispiel für ein Variationssystem angegeben.

In Fig. 4 ist ein Schlüssel 15 dargestellt, der als Führungsprofil die Nuten 2, 3 und die Abzweignut 4 umfasst. In der Nut 16, die, so wie alle anderen nicht gekennzeichneten Nuten, dem Variationsprofil angehört, ist eine Abzweignut 17 als Teil des Variationsprofiles vorgesehen, die von einer Seitenflanke mit unterschiedlicher Einstechrichtung als Fräsers gegenüber der Nut 16 ausgeht. Diese Abzweignut 17 weist einen Nutengrund auf, der schräg zur Ebene der Seitenflanke der Nut 15 liegt. Dadurch wird ein Nacharbeiten eines Schlüssels noch weiter erschwert. Es können somit nicht nur die Profilelemente des Führungsprofils, sondern auch jene des Variationsprofils mit Abzweignuten an den Seitenflanken bzw. am Nutengrund (z.B. bei Rechtecknuten oder Trapeznuten) ausgebildet sein.

Wenn vom Schlüssel, den Nuten und der oder den Abzweignuten die Rede war, dann gilt dies sinngemäß für die korrespondierenden Rippen und Abzweigrippen im Schlüsselkanal. Die Erfindung betrifft den Einzelschlüssel ebenso wie den Anlagenschlüssel, wobei letzterer die Abzweignut in einem Profilbereich aufweist, der bei allen Schlüsseln der Anlage zwangsläufig vorhanden ist, damit der Sicherheitseffekt bei allen Schlüsseln in Verbindung mit dem oder den korrespondierenden Schließzylindern gewährleistet ist.

## Patentansprüche

1. Profilsystem zur Querschnittsausbildung von Flachschlüsseln für Schließzylinder, insbesondere von Schließanlagen, mit im Wesentlichen ebenen und annähernd parallelen Schlüsselflachseiten, einem Schlüsselrücken und einem diesem gegenüberliegenden an der Stirnseite gezahnten Schlüsselbart zur Positionierung von in Kern- und Gehäusestifte geteilten Zuhaltungsstiften, die in korrespondierenden Schlüsselkanälen von Zylinderkernen gegen die Stirnseite des Schlüsselbartes in Richtung zum Schlüsselrücken hin federbelastet sind, wobei in den Flachseiten der Flachschlüssel eingeschnittene Nuten bzw. Rippen im Schlüsselkanal als Variationsprofilelemente und als Führungsprofilelemente vorgesehen sind und von mindestens einer Nut im Flachschlüssel oder Rippe im Schlüsselkanal eine Abzweignut oder Abzweigrippe ausgeht, deren Einstechrichtung zur Einstechrichtung der Nut oder Rippe unterschiedlich ist, **dadurch gekennzeichnet, dass** die Abzweignut (4, 8, 17) im Abstand zum Nutengrund einer Führungsnut (2, 3) im Flachschlüssel (7) bzw. die Abzweigrippe (4', 8') im Abstand zur Basis der Führungsrippe (2', 3') vorgesehen ist.

2. Profilsystem nach Anspruch 1, **dadurch gekennzeichnet, dass** die Führungsprofilnuten (2, 3) sowie die Führungsprofilrippen (2', 3') als Führungsprofilelemente im Mittelbereich des Schlüsselbartquerschnittes (7) bzw. im Mittelbereich des Schlüsselkanalquerschnittes (9) als von beiden Schlüsselflachseiten bzw. Schlüsselkanalseitenwänden einander entgegengerichtete überlappende Profilelemente, die die Kernstifte im Schlüsselkanal (9) kopfseitig abdecken, mit mindestens einer Abzweignut (4, 8) an einer Nut (2, 3) des Flachschlüssels (7) bzw. Abzweigrippe (4', 8') im Schlüsselkanal (9) ausgebildet sind.

3. Profilsystem nach den Ansprüchen 1 oder, **dadurch gekennzeichnet, dass** die Einstichbreite der Abzweignut (4, 8, 17) bzw. -nuten etwa ein Drittel der Länge der Flanke bzw. des Nutengrundes der Nut (2, 3, 16) beträgt, von welcher die Abzweignut ausgeht.

4. Flachschlüssel für einen Schließzylinder mit im Wesentlichen ebenen und annähernd parallelen Schlüsselflachseiten, einem Schlüsselrücken und einem diesem gegenüberliegenden, an der Stirnseite gezahnten Schlüsselbart zur Positionierung von in Kern- und Gehäusestifte geteilte Zuhaltungsstifte, **dadurch gekennzeichnet, dass** von mindestens einer Nut (2, 3) von einander entgegengerichteten überlappenden Nuten (2, 3) im Mittelbereich des Schlüsselbartquerschnittes (7) eine weitere Nut als Abzweignut (4, 8) im Abstand vom Nutengrund der Nut (2, 3) ausgeht, und die Einstechrichtungen von Nut (2, 3) und Abzweignut (4, 8) unterschiedlich sind und beispielsweise um 60° voneinander divergieren.

## Claims

1. A profile system for defining the cross section of flat keys for lock cylinders, particularly for lock systems, with substantially plane and approximately parallel flat faces of the key, a back section of the key and an oppositely situated bit with teeth on the front face for positioning locking pins subdivided into core pins and housing pins spring-loaded in corresponding key channels of cylinder cores against the front face of the bit in the direction toward the back section of the key, wherein grooves cut into the flat sides of the flat key and ribs arranged in the key channel are provided as profile elements of variation and as guiding profile elements, and wherein a branch groove or a branch rib issues from at least one groove in the flat key or, respectively, rib in the key channel, with the direction of plunge-cutting of the latter differeing from the direction of plunge-cutting of the groove or, respectively, the rib, **characterised in that** the branch groove (4, 8, 17) is provided at a distance from the bottom of a guiding groove (2, 3) in the flat key or, respectively, the branch rib (4', 8') is provided at a distance from the base of the guiding rib (2', 3').

2. The profile system according to Claim 1, **characterised in that** the guiding profile grooves (2, 3) and the guiding profile ribs (2' 3') are configured as guiding profile elements in the center portion of the cross section of the bit (7) or, respectively, in the center portion of the cross section of a key channel (9) in the form of oppositely directed overlapping profile elements on the two flat faces of the key or, respectively, of the walls of the key channel, with these profile elements covering the top part of pins in the key channel (9), with at least one branch groove (4, 8) at a groove (2, 3) of the flat key (7) or, respectively, with at least one branch rib (4', 8') in the key channel (9).

3. The profile system according to Claims 1 or 2, **characterised in that** the width the width of the plung-cut incision for the branch groove (4, 8, 17) or branch grooves amounts to about one third of the length of the flank or, respectively, of the bottom of the groove (2, 3, 16) from which the branch groove issues.

4. Flat keys for a lock cylinder, having substantially plane and approximately parallel flat faces, a back section of the key and an oppositely situated bit with teeth on the front face for positioning locking pins subdivided into core pins and housing pins, **characterised in that** from at least one groove (2, 3) of overlapping oppositely directed grooves (2, 3) in the center portion of the cross section of the key bit (7) there issues a further groove as a branch groove (4, 8) at a distance from the bottom of the groove (2, 3) and that the directions of plung-cutting of the groove (2, 3) and of the branch groove (4, 8) are different and at variance by, for example, 60°.

## Revendications

1. Système profilé pour la formation de la section transversale de clés plates pour des barillets ou cylindres de serrure, en particulier pour des installations de fermeture, comprenant des côtés plats de clé sensiblement plans et approximativement parallèles, un dos de clé et, du côté opposé à celui-ci, un panneton denté sur sa face frontale pour le positionnement de goupilles de retenue divisées en goupilles de noyau et goupilles de boîtier, qui sont sollicitées élastiquement dans la direction du dos de la clé dans des canaux de clé correspondants des noyaux de cylindre contre la face frontale du panneton de la clé, les côtés plats de la clé plate présentant des rainures ou, respectivement, des nervures dans le canal de la clé en tant qu'éléments à profil de variation et éléments à profil de guidage, une rainure de déviation ou une nervure de déviation partant d'au moins une rainure dans la clé plate ou d'une nervure dans le canal de clé dont la direction d'enfichage est différente de la direction d'enfichage de la rainure ou la nervure, **caractérisé en ce que** la rainure de déviation (4, 8, 17) est prévue à une distance du fond de rainure d'une rainure de guidage (2, 3) dans la clé plate (7) ou, respectivement, la nervure de déviation (4', 8') est prévue à distance de la racine de la nervure de guidage (2', 3').

2. Système profilé selon la revendication 1, **caractérisé en ce que** les rainures à profil de guidage (2, 3) ainsi que les nervures à profil de guidage (2', 3') sont réalisées sous forme d'éléments à profil de guidage dans la zone médiane de la section transversale du panneton de la clé (7) ou, respectivement, dans la zone médiane de la section transversale du canal de clé (9) pour former des éléments profilés qui se recouvrent l'un l'autre dans des directions opposées à partir des deux côtés plats de la clé ou respectivement les deux parois latérales du canal de clé, les éléments profilés recouvrant du côté tête les goupilles de noyau dans le canal de clé (9), avec au moins une rainure de déviation (4, 8) sur une rainure de la clé plate (7) ou respectivement, au moins une nervure de déviation (4', 8') dans le canal de clé (9).

3. Système profilé selon la revendication 1 ou 2, **caractérisé en ce que** la largeur de découpe de la rainure de déviation (4, 8, 17) ou respectivement des rainures de déviation est égale à environ un tiers de la longueur du flanc ou respectivement du fond de rainure de la rainure (2, 3, 16) à partir duquel part la rainure de déviation.

4. Clé plate pour un barillet ou cylindre de serrure, comprenant des côtés plats de clé sensiblement plans et approximativement parallèles, un dos de clé, et du côté opposé à celui-ci un panneton denté sur sa face frontale pour le positionnement de goupilles de retenue divisées en goupilles de noyau et en goupilles de boîtier, **caractérisée en ce qu'**à partir d'au moins une rainure (2, 3) parmi des rainures (2, 3) qui se recouvrent l'une l'autre dans des directions opposées, dans la zone médiane de la section transversale du panneton de clé (7) part une rainure supplémentaire en tant que rainure de déviation (4, 8) à distance du fond de rainure de la rainure (2, 3), et **en ce que** les directions d'enfichage de la rainure (2, 3) et de la rainure de déviation (4, 8) sont différentes et divergent l'une de l'autre de par exemple 60°.
